# EUROPÄISCHE PATENTSCHRIFT

(11) **EP 3 463 888 B1**
(45) Veröffentlichungstag und Bekanntmachung des Hinweises auf die Patenterteilung: **20.01.2021**
(21) Anmeldenummer: 17726268.0
(22) Anmeldetag: 24.05.2017
(51) Int. Cl.: B41F 21/00, B41F 21/14, B41F 21/12, B41F 21/08, B41F 21/06, B41F 21/05, B65H 5/08, B65H 9/10, B65H 7/08

(54) **VORDERKANTENAUSRICHTUNG IN ANLEGEEINHEIT**
LEADING EDGE ORIENTATION IN A FEEDING UNIT
REPÉRAGE DE BORD AVANT DANS UNE UNITÉ D'ALIMENTATION

(30) Priorität: 25.05.2016 DE 102016109732; 23.05.2017 DE 102017111311
(43) Veröffentlichungstag der Anmeldung: 10.04.2019
(73) Patentinhaber: Manroland Sheetfed GmbH, 63075 Offenbach Hessen (DE)
(72) Erfinder: BAYER, Harald, 63110 Rodgau Hessen (DE)
(86) Internationale Anmeldenummer: PCT/EP2017/062566
(87) Internationale Veröffentlichungsnummer: WO 2017/202926

(56) Entgegenhaltungen:
- DE-A1- 10 344 417
- DE-A1- 19 933 304
- DE-B- 1 170 972
- DE-U1- 20 104 483
- FR-A1- 2 512 743

## Beschreibung

Die Erfindung betrifft eine Anlegeeinheit für eine Bogendruckmaschine nach dem Oberbegriff von Anspruch 1.

Anlegeeinheiten zum Vereinzeln und gezielt taktmäßigen Zuführen von Bogen zu einem Arbeitsprozess sind im Zusammenhang mit Bogenrotationsdruckmaschinen bekannt. Die Bogenförderung erfolgt über Gegendruckzylinder und Transfertrommeln. Der Druckprozess arbeitet z.B. nach dem Flexo- oder Offsetdruckverfahren. Bekannt sind auch Bogenbeschichtungsmaschinen wie etwa Lackiermaschinen. An bekannten Bogendruckmaschinen wird das Anlegen und Ausrichten des Bedruckstoffes in Einrichtungen zur Bogenanlage vorgenommen, der von einem Bogenstapel vereinzelte Bogen als Schuppenstrom über einen Bändertisch zugeführt werden. Der Schuppenstrom der Druckbogen kann mittels Saugbändern über einen Saugbändertisch gefördert werden. Eine Bogenanlage weist dabei üblicherweise Seitenmarken auf, die mit pneumatischen Fördermitteln arbeiten können, und es sind Vorder- und Deckmarken vorgesehen. Schließlich sind diese Ausrichtmittel meist mit einer Formatverstellung versehen. Die Bogenanlage enthält auch sensorische Einrichtungen zur Kontrolle der Lage von Vorderkanten, Seitenkanten, eine Schräglage oder Mehrfachlage der Druckbogen. Mit sensorischen Einrichtungen wirken Anlagesperren zusammen, die Druckbogen bei Lageungenauigkeit im Bogentransport blockieren. Der Bogenanlage nachgeordnet sind oszillierende Vorgreifer, die mit rotierenden Übergabetrommeln zusammenwirken. Der Bedruckstoff wird auf seinem Förderweg abrupten Richtungswechseln unterworfen und erfährt starke Verzögerungen sowie Beschleunigungen.

Aus DE 43 43 616 A1 ist eine Anlegeeinheit in einem modularen Druckmaschinensystem bekannt, die eine mit dem Druckzylinder eines Druckwerkes zusammenwirkende erste doppeltgroße Anlagetrommel mit umfangsseitig zwei Greifersystemen aufweist. Dieser ist eine zweite einfachgroße Anlagetrommel in Bogenförderrichtung höhenversetzt vorgeordnet. Eine dritte einfachgroße Zuführtrommel ist der zweiten höhenversetzt vorgeordnet und zur Bogenübernahme mit einem geneigten Anlegetisch in verbunden. Das Bogenbeschleunigungssystem am Hochstapelanleger dient der Verarbeitung von Karton, während die Druckmaschine für Karton und Papier geeignet ist. Zur Papierverarbeitung wird ein Normalanleger benutzt, der bei Kartonverarbeitung komplett gegen einen Hochstapelanleger ausgetauscht werden muss. Die Anlegeeinheit ist durch die Vielzahl von Trommeln sehr aufwendig. Durch die vielen Bogenübergaben und Krümmungsverläufe der Trommeln wird der Bogenlauf nachteilig beeinflusst. Besonders nachteilig ist der Austausch der Aggregate bei dem Einsatz eines Hochstapelanlegers.

In Bogenanlagen sind auch rotierende Vorgreifer wie in DE-AS 2 063 618 bekannt. Diese Bogenzuführung zeigt eine rotierende Vorgreifertrommel mit in Förderrichtung geneigt vorgeordnetem Anlegetisch. Die Vorgreifertrommel besitzt zwei diametral angeordnete Greifersysteme, die in den Trommelkörper eintauchen können. In einer Variante erfolgt die Bogenzuführung mit einer zwischen der Vorgreifertrommel und einem Druckzylinder geschalteten Überführtrommel. In einer zweiten Variante ist die Vorgreifertrommel einen Druckzylinder direkt zugeordnet. Vordermarken sind in den Anlagetisch von unten schwenkbar integriert.

Aus der DE 27 18 314 A1 ist ein rotierender Vorgreifer mit zwei Greifersystemen bekannt, dem in Förderrichtung ein Anlagetisch vorgeordnet und eine im Durchmesser gleiche Anlagetrommel nachgeordnet ist. Der Vorgreifer rotiert mit halber Geschwindigkeit der Anlagetrommel. Die Greifersysteme führen am Vorgreifer eine Schwingbewegung um die Vorgreiferachse oder um eine exzentrisch zur Vorgreiferachse gelagerte Welle aus. Ein Teilumfang der Vorgreifertrommel ragt über das Niveau des Zuführtisches hinaus, was für die Bogenführung ungünstig ist.

Aus der DE 10 2005 012 527 A1 ist eine Anlegeeinheit für eine Bogenverarbeitungsmaschine in einer Bogenverarbeitungsmaschine mit einem Verfahren zum Anlegen von Bogen bekannt, die zum Ansetzen an ein Bogenverarbeitungswerk ausgebildet ist. Sie zeigt einen Zuführtisch und ein am druckwerkseitigen Ende des Zuführtischs angeordnetes Greifersystem. Das Greifersystem führt jeden Bogen direkt einem Transferzylinder des Bogenverarbeitungswerks zu.

Aus DE 199 33 304 A1 ist eine Anlegeeinheit für eine Bogenverarbeitungsmaschine gemäß dem Oberbegriff des Anspruchs 1 bekannt. Eine Anlagetrommel, ein Zuführtisch und ein Anleger sind in einem Modul zusammengefasst. Die Achse der doppeltgroßen Anlagetrommel einer durch die Achsen aller Druckzylinder gebildeten horizontalen Ebene angeordnet. An der Anlagetrommel schwenkbar angeordnete Greifersysteme bestehen aus einer Greiferwelle, an der Greiferwelle angeordneten Greifern und Greiferaufschlagleisten und daran angeordneten Vordermarken.

Bekannte Teillösungen zur getakteten Bogenzufuhr zu Bogendruckmaschinen sind meist veraltet und werden steigenden Anforderungen an Qualität, Leistung, Kosten und Verfügbarkeit nicht gerecht. Besonders erwünscht ist, dass Druckbogen nicht mehrfachen Beschleunigungs- und Verzögerungsvorgängen sowie zusätzlich erforderlichen Richtungswechseln im Bedruckstofftransport ausgesetzt sind. Der für den Transport jedes Druckbogens bestimmende an den Arbeitstakt der Bogendruckmaschine angepasste Greiferschluss zur Erfassung der Bogenvorderkante sollte so weit wie möglich in der Nähe des Bogenanlegers hergestellt werden können. Der häufig fehlerbehaftete oder als besonders fehleranfällig bekannte geschuppte Bogentransport sollte, wenn irgend möglich entfallen.

Der Aufwand zur Luftversorgung an Saugbändertischen für Lüfter, eine Mehrkammerausführung und eine Schrägbogenkorrektur über Saugbänder soll entfallen. Die Ausrichtung der Druckbogen soll in der Förderbewegung während des Transportes vom der Bogenvereinzelung im Bogenanleger dienenden Saugkopf bis zu einem Gegendruckzylinder im ersten Druckwerk der Bogendruckmaschine erfolgen. Damit stünde erheblich mehr Zeit zum Ausrichten der Druckbogen vor dem ersten Druckwerk der Bogendruckmaschine zur Verfügung.

Der Erfindung liegt die Aufgabe zugrunde, eine Anlegeeinheit für eine Bogenverarbeitungsmaschine der eingangs beschriebenen Art zu schaffen, die die genannten Nachteile vermeidet, die insbesondere einen einfachen modularen Aufbau gestattet und eine verbesserte Bogenführung der Druckbogen bei verlängerter Ausrichtzeit erlaubt.

Erfindungsgemäß wird die Aufgabe mit den Merkmalen von Anspruch 1 gelöst. Vorteilhafte Weiterbildungen ergeben sich aus den Unteransprüchen.

Die Erfindung steht im Zusammenhang mit einer Anlegeeinheit für eine Bogenrotationsdruckmaschine mit einem oder mehreren Druckwerken und/oder Lackmodulen, die mit einem Unterbau aus jeweils doppelt großen Transfertrommeln und Gegendruckzylindern ausgestattet sind. Die Anlegeeinheit ist mit einem Bogenanleger, einer Fördereinheit und einem Zuführtisch versehen, wobei diese eine einfach- oder doppeltgroße Anlagetrommel aufweisen kann, die einer bogenführenden Trommel eines ersten Druckwerkes der Bogenrotationsdruckmaschine zugeordnet ist. Erfindungsgemäß ist die Fördereinheit als ein die untere Anlagetrommel mit einer oberen Anlagetrommel verbindendes endloses Fördersystem ausgebildet, wobei die obere Anlagetrommel dem Bogenanleger zugeordnet ist. Es sind Mittel zur relativ zu der oberen und/oder unteren Anlagetrommel umfangsbezogenen Verstellung des endlosen Fördersystems vorgesehen.

Vorteilhaft kann vorgesehen sein, dass die obere Anlagetrommel einem Zuführtisch zugeordnet ist und dass der Zuführtisch dem Bogenanleger zugeordnet ist, wobei die Bogenübernahme an der oberen Anlagetrommel auf unterschiedliche Positionen der Druckbogen in deren Förderrichtung einstellbar ist.

Vorteilhaft kann vorgesehen sein, dass die untere Anlagetrommel einem Gegendruckzylinder des ersten Druckwerkes der Bogenrotationsdruckmaschine zugeordnet ist und dass die Bogenübergabe von der unteren Anlagetrommel auf den Gegendruckzylinder auf unterschiedliche Positionen der Druckbogen in deren Förderrichtung einstellbar ist.

Erfindungsgemäß ist das Fördersystem als endloser Kettenförderer mit mehreren Greifersystemen ausgebildet, wobei die Greifersysteme sich zwischen zwei in parallel zueinander verlaufenden Führungsschienen laufenden Förderketten erstrecken. Die Führungsschienen bilden eine geschlossene Führungsbahn unter Einschluss der unteren Anlagetrommel und der oberen Anlagetrommel. Im Bereich des in Förderrichtung verlaufenden Teils des Fördersystems sind Mittel zur Verlagerung der Greifersysteme an den Förderketten in oder entgegen der Förderrichtung vorgesehen.

Vorteilhaft kann vorgesehen sein, dass in Verbindung mit der oberen Anlagetrommel und/oder der unteren Anlagetrommel Einrichtungen zur verstellbaren Aufnahme von in die Greifersysteme eingreifenden Fanggabeln vorgesehen sind. Vorteilhaft kann vorgesehen sein, dass im Bereich der oberen Anlagetrommel und/oder der unteren Anlagetrommel Einrichtungen zur verstellbaren Querverlagerung der Förderketten aus der stetig verlaufenden Führungsbahn innerhalb der Führungsschienen vorgesehen sind.

Vorteilhaft kann vorgesehen sein, dass in dem Bereich des Fördersystems, der von der oberen Anlagetrommel zu der unteren Anlagetrommel führt, Einrichtungen zum jeweils eigenständigen Antrieb jeder der Förderketten mit den damit verbundenen Greifersystemen innerhalb deren jeweiliger Führungsschienen vorgesehen sind. Die Förderketten werden synchron und gemeinsam gegenüber kooperierenden Einrichtungen vor- oder nacheilend oder asynchron mit kurzeitiger Vor- oder Nacheilung jeweils einer der Förderketten gegenüber der anderen angetrieben. Vorteilhaft kann vorgesehen sein, dass zur Lageerfassung der der Bogenrotationsdruckmaschine zuzuführenden Druckbogen an der oberen und/oder an der unteren Anlagetrommel und/oder an dem Fördersystem ein oder mehrere Messsysteme mit Bogenlagesensoren benachbart zugeordnet sind. Die Messsysteme sind mit einer Auswerteeinheit und einer Steuerung gekoppelt. Die Steuerung steht mit einer auf das Fördersystem wirkenden Betätigungseinrichtung zur Lagekorrektur von Greifersystemen in Funktionsverbindung.

Vorteilhaft kann vorgesehen sein, dass das Fördersystem und/oder ein Saugkopf des Bogenanlegers mit je einem eigenständigen motorischen Antrieb versehen sind. Die motorischen Antriebe sind mittels der Steuerung so mit der Maschinensteuerung der Bogenrotationsdruckmaschine gekoppelt, dass die von dem Fördersystem transportierten Druckbogen in ihrer Lage in Förderrichtung in Bezug auf den Maschinentakt der Bogenrotationsdruckmaschine passgenau zur Drehbewegung der Bogenrotationsdruckmaschine ausrichtbar sind.

Vorteilhaft kann vorgesehen sein, dass die obere und/oder die untere Anlagetrommel mit einem oder zwei eigenständigen motorischen Antrieben versehen sind. Der oder die motorischen Antriebe sind mittels der Steuerung mit der Maschinensteuerung der Bogenrotationsdruckmaschine gekoppelt.

Vorteilhaft kann vorgesehen sein, dass eine oder beide Förderketten des Fördersystems mit je einem eigenständigen motorischen Antrieb versehen sind. Die motorischen Antriebe sind mittels der Steuerung mit der Maschinensteuerung der Bogenrotationsdruckmaschine gekoppelt.

Von Vorteil ist ebenso, dass die Maschinengeschwindigkeit erhöht werden kann bar ist, da die Anlagetrommel stets in Förderrichtung rotierend ausgebildet sind und die bei herkömmlichen Schwingsystemen erforderliche Zeit für das Zurückschwingen nicht benötigt wird. Hierbei treten auch keine Flankenwechsel an den Antriebssystemen auf, was den ruhigen Lauf der Maschine unterstützt. Rückwirkende Momente auf den Antriebsräderzug sind spürbar verringert und der Antrieb selbst ist einfacher ausgebildet.

Ein weiterer Vorteil ist in der Verbesserung der Bogenführung begründet. Durch die geneigte oder bevorzugt horizontale Ausbildung des Zuführtisches in Verbindung mit der zum Zuführtisch angeordneten Anlagetrommel wird durch den relativ großen Trommeldurchmesser der Druckbogen weniger gekrümmt als beispielsweise bei einer einfachgroßen Anlagetrommel. Die Anlegeeinheit ist damit universell für die Verarbeitung von relativ dünnen Druckbogen als auch von dicken Druckbogen, wie z.B. Karton oder Blech, unabhängig vom Elastizitätsverhalten der Druckbogen einsetzbar.

Die Anordnung der oberen Anlagetrommel auf einer oder höhenversetzt oberhalb einer durch die Achsen aller Gegendruckzylinder gebildeten horizontalen Ebene gestattet bei einem horizontal angeordnetem Zuführtisch in Höhe der Stapeloberfläche die Ausbildung eines Hochstapelanlegers. Ein aufwendiger Austausch eines Normalstapelanlegers gegen einen Hochstapelanleger ist hinfällig.

Vorteilhaft ist ebenso, dass bei einem horizontal angeordneten Zuführtisch der vom Bogenanleger vereinzelte Bogen direkt in einer horizontalen Förderebene der oberen Anlagetrommel zugeführt werden und in deren Greifersystemen an dort integrierten Vordermarken angelegt werden kann. Damit sind mögliche Beschädigungen am Druckbogen vermeidbar, welche beispielsweise am Übergang vom Bogenanleger zum Zuführtisch auftreten können.

Der Zuführtisch ist bevorzugt ebene Fläche ausgebildet und mit Längsöffnungen versehen, in die die beim Einlauf an der oberen Anlagetrommel geöffneten Greiferfinger der Greifersysteme des Fördersystems eintauchen. Bei horizontaler Anordnung des Fördertisches ist von Vorteil, dass die vom Bogenstapel angeförderten vereinzelten Druckbogen auf stark verkürzter Förderstrecke zu ihren Ausrichtmarken gelangen und sofort auf volle Geschwindigkeit beschleunig werden können. Somit ist kann die Länge des Zuführtisches verkürzt werden und bei beispielsweise einem Stopper fällt weniger Makulatur an.

Die konstruktive Ausführung der erfindungsgemäßen Lösung weist eine Parallelführung auf dem Anlageblech zwischen den Greifersystemen und dem vom Saugkopf angeschobenen Druckbogen als Anlagebereich entsprechend einem herkömmlichen Anlageblech im Bogenanleger auf.

Die Druckbogen können mittels einer Anlagesperre im Bogenanleger zurückgehalten werden. Hierdurch fällt weniger bis keine Makulatur durch Druckbogen an, die nach bekannter Art bei Stoppern auf dem Bändertisch liegen bleiben und abgeräumt werden müssen wodurch sie unbrauchbar werden.

Die Ausrichtung des Druckbogens kann während des Transportes zwischen dem Anlegerstapel und dem ersten Druckwerk erfolgen. Axial, d.h. quer zur Papierlaufrichtung wird der so genannte Seitenpasser durch Seitenausrichtung eingestellt. Die Ausrichtung hinsichtlich von Schrägbogen und der Lage der Vorderkante wird über die Vorwärtsbewegung der Greifersysteme gesteuert.

Eine Sensorik mit Bogenkontrollsensoren im Verlauf des Fördersystems ist mit einem geschlossenen Regelkreis verbunden und sorgt dafür, dass Früh-, Spät-, Doppel- und Schrägbogen schon auf dem Anlageblech erkannt werden und so von der Übernahme in den Bogentransport mittels des Fördersystems ausgeschlossen werden.

Möglich ist auch ein Einzelantrieb des Bogenanlegers, so dass dann ein Inline-Ausrichtung der Früh-/Spätbogen entfallen könnte, da die Vorwärtsbewegung der vereinzelten Druckbogen mittels des Einzelantriebs beeinflusst werden kann.

Die bisher in der Anlagetechnik benutzten Ausrichttechniken in Papierlaufrichtung sind vorrangig einstellbare Vordermarken und zur Verhinderung von Bogenüberschießern werden Deckmarken verwendet. Diese machen einen großen mechanischen Steueraufwand nötig und können, aufgrund der Schwenkbewegungen, Kratzer am einlaufenden Bogen verursachen. Feststehende Marken markieren darüber hinaus die Bogenvorderkante und machen eine Verlangsamung des Bedruckstoffes erforderlich, was ein zusätzliches Getriebe erfordert. Der Bogen wird durch die Anschlagskonstruktion angehalten. Bedruckstoffdicken müssen eingestellt werden. Die Bögen müssen durch Saugrollen an der Vordermarke gehalten werden.

Die o.g. Einrichtungen entfallen komplett. Die Ausrichtung des Bedruckstoffes wird im Förderprozess beim Transport vom Saugkopf zum Gegendruckzylinder ausgeführt. Beim ruhenden, in der Vorderkante ausgerichteten Bogen wie derzeit serienmäßig ausgeführt, wird der Bogen anschließend seitlich an einen Anschlag gezogen. Es besteht die Gefahr des Verrutschens. Es treten Stopper und somit Makulatur auf, die durch die Erfindung minimiert wird. In manchen Fällen kann die Anlage nicht mehr rechtzeitig gesperrt werden und der Bogen läuft ein. Hier kann es bis zum Maschinenbruch und Zerstörung der Gummitücher etc. kommen. Dies wird durch die Erfindung vermieden.

Die Bögen werden beim Transport zwischen Saugkopf und dem Gegendruckzylinder des ersten Druckwerks durch eine Verstelleinrichtung ausgerichtet. Diese kann eine Fanggabel im Ausrichtzylinder sein, die das Transportsystem im Umfang ausrichtet und auch Schrägbogen korrigiert. Die Greifersysteme werden durch eine endlose Kette befördert und müssen jedes für sich ausrichtbar gestaltet werden. Dies ist axial durch schwimmende Aufhängung möglich, eine Schrägbogenausrichtung oder eine Ausrichtung im Umfang macht jedoch eine Entkoppelung des Transportsystems von den Antriebsketten notwendig. Ausführungsvariante 1: Die Kette wird nicht, wie üblich, durch ein Kettenrad auf der Zylinderachse angetrieben, sondern durch zwei separate Kettenantriebe je auf einer Seite. Die Grundaufgabe dieser Antriebe ist die Beförderung der Transportsysteme und des Bedruckstoffes. Durch Beschleunigen oder Verlangsamen beider Antriebe kann die Vorderkante früher oder später an den Druckzylinder übergeben werden. Bei der Beschleunigung oder der Verlangsamung auf nur einer Seite können Schrägbogen korrigiert werden.

Ausführungsvariante 2: Die Systeme werden durch Fangabeln, die beidseitig gleich verstellbar den Bedruckstoff in Papierlaufrichtung und einseitig verstellbar Schrägbogen ausrichten bzw. korrigieren. Der Kettenstrang ist geschlossen. Damit die Übernahme des Bogens, die Ausrichtung und die Übergabe sich nicht gegenseitig beeinflussen, muss die Länge der Kette von einem zum anderen Transportsystem variabel sein. Dies wird durch eine Anfederung gelöst, die unterschiedliche Abstände der Greifersysteme zulässt, die dann vor jeder Ausrichtstation angesteuert werden können. Das System wird in der oberen Anlagetrommel immer vorausgerichtet. Die dazu notwendigen Stellglieder können elektrisch, pneumatisch oder hydraulisch usw. ausgeführt werden. Eine Vorausrichtung des Transportsystems kann schon im Hinblick auf den Bogen, der noch auf dem Stapel liegt, stattfinden, die Systeme werden voreingestellt und übernehmen den Bedruckstoff, schon in einer (vor-) korrigierten Stellung, in der oberen Anlagetrommel. Bei Bedruckstoffen die schon außerhalb eines Korrekturkorridors liegen, kann hier beliebig die Anlage gesperrt werden. Die auf das Bedruckstoffformat manuell oder automatisch verstellbaren Bogenlagesensoren erfassen die Vorderkante des Bedruckstoffes nach Übernahme in das Transportsystem auf dem Anlageblech. Die Stellglieder (Motoren, Fanggabeln) richten den Bogen auf dem Weg zur unteren Anlagetrommel oder in der Anlagetrommel aus. Die sehr kurze Zeit bekannter Vordermarkenausrichtungen wird durch diese Lösung erheblich verlängert. Damit nach der Ausrichtung das Transportsystem nicht mehr verstellt wird, ist eine Befestigung (Klemmung)vorgesehen.

Weiterhin sind auch eine Ausschleusung von Schlechtbogen während des Transportes sowie eine Auto-Non-Stop-Bogenzuführung denkbar.

Die Erfindung wird an einem Ausführungsbeispiel näher erläutert. Dabei zeigen:
- **Fig.** 1: ein Bogenanleger mit einer Bogenzufuhreinheit für eine Bogendruckmaschine im seitlichen Aufriss,
- **Fig.** 2: eine Anlegeeinheit nach **Fig.** 1 in der Draufsicht,
- **Fig.** 3: eine Anlegeeinheit in Funktionsverbindung mit einem Führungselement zur seitlichen Ausrichtung,
- **Fig.** 4: eine Anlegeeinheit in Funktionsverbindung mit zwei Führungselementen zur umfangsbezogenen Ausrichtung,
- **Fig.** 5: eine Anlegeeinheit nach **Fig.** 4 mit einer Umfangsausrichtung,
- **Fig.** 6: eine Anlegeeinheit mit einer weiteren umfangsbezogenen Ausrichtung und
- **Fig.** 7: eine Anlegeeinheit mit einer motorisch betriebenen umfangsbezogenen Ausrichtung.

Eine Bogenrotationsdruckmaschine (Offsetdruckmaschine) gemäß **Fig.** 1 weist ein oder mehrere Druckwerke D1, D2 und/oder Lackmodule auf. Den Druckwerken D1, D2 ist in Förderrichtung R vorgeordnet eine Anlegeeinheit 19 mit einem endlos umlaufenden Fördersystem 11 zugeordnet. Jedes Druckwerk D1, D2 besitzt eine Transfertrommel 4 und einen in Förderrichtung R nachgeordneten Gegendruckzylinder 5 für den Bogentransport. Jedem Gegendruckzylinder 5 ist ein Drucktuchzylinder 7 und ein Formzylinder 6 zugeordnet.

In jedem Druckwerk D1, D2 sind ausgehend von einfachgroßen Drucktuch- 7 und Formzylinder 6 die Gegendruckzylinder 5 und Transfertrommeln 4 doppeltgroß ausgebildet und weisen je zwei Greiferreihen 22 für den Bogentransport auf. Die Anlegeeinheit 19 besteht aus einem Bogenanleger 1, einem Zuführtisch 2 und einfach oder doppeltgroß ausgebildeten oberen und unteren Anlagetrommeln 3.1, 3.2. Die obere Anlagetrommel 3.1 und die untere Anlagetrommel 3.2 sind durch ein zwei endlose Förderketten 23 aufweisendes Fördersystem 11 miteinander verbunden. Das Fördersystem 11 weist im Ausführungsbeispiel fünf an den Förderketten in Führungsschienen 12 umlaufende Greifersysteme 8 auf. Die Greifersysteme 8 sind balkenförmig sich quer zur Förderrichtung R zwischen den Förderketten 23 erstreckende Balkenelemente ausgebildet, welche eine Reihe von Greifern 9 zum Transport von Druckbogen B an deren Bogenvorderkante aufweisen.

Der Zuführtisch 2 ist direkt im Anschluss an eine in Förderrichtung R gelegene Oberkante eines im Bogenanleger 1 vorgehaltenen Bogenstapels 14 angeordnet und im Wesentlichen horizontal ausgerichtet. Dem Zuführtisch 2 ist der Oberfläche des Bogenstapels 14 zugeordnet ein Saugkopf 13 vorgeordnet, mittels dessen der jeweils oberste Bogen vom Bogenstapel 14 getrennt und mittels Saugern 13.1 in Richtung zum Zuführtisch 2 vorgeschoben wird bis er eine Übernahmestrecke Ü zum Ergreifen der Bogenvorderkante durch die Greifersysteme 8 erreicht.

Oberhalb des Zuführtisches 2 ist die obere Anlagetrommel 3.1 angeordnet. Über die Anlagetrommel 3.1 werden die an endlosen Förderketten 23 geführten Greifersysteme 8 durch das Fördersystem 11 auf Führungsschienen 12 in den Bereich der Bogenübergabe parallel zum Zuführtisch 2 über eine Übernahmestrecke Ü geführt. Der vereinzelte Druckbogen B wird also von den Greifersystemen 8 mit nach unten geöffneten Greifern 9 auf dem Zuführtisch 2 übernommen, nachdem die Bogenvorderkante seitens des Saugkopfes 13 in die Greifer 9 eingeführt wurde und indem der Druckbogen B dann an der Bogenvorderkante erfasst wurde. Danach kann er vom Zuführtisch 2 abtransportiert werden.

Unterhalb des Zuführtisches 2 ist eine Einrichtung mit einem oder mehreren Bogenlagesensoren 20.1 angeordnet. Mittels der Bogenlagesensoren 20 wird die Lage der Bogenvorderkante des gerade vom Bogenstapel 14 vereinzelten und vom Greifersystem 8 mit den Greifern 9 übernommenen Druckbogens B erfasst und hinsichtlich seiner Lage in Bezug auf den Maschinentakt und der Lage hinsichtlich der Ausrichtung beim Transport in Förderrichtung R ausgewertet.

Unterhalb des Fördersystems 11 ist in etwa parallel zum abwärts führenden Bogentransportweg eine Bogenführungseinrichtung 21 angeordnet. Mittels der Bogenführungseinrichtung 21 wird jeder vereinzelte Druckbogen B von einem Greifersystem 8 von der oberen Anlagetrommel 3.1 zur unteren Anlagetrommel 3.2 geführt, wo er an den Gegendruckzylinder 5 des ersten Druckwerks D1 übergeben wird. Im Bereich der Bogenführungseinrichtung 21 können weitere Bogenlagesensoren 20 angeordnet sein, um die Lage der Bogenkanten im Greifersystem 8 in Förderrichtung R und quer dazu in Richtung der Seitenkanten der Druckbogen B zu überwachen.

Die aus der Vermessung der Lage der Druckbogen B sich ergebenden Daten werden zur Anpassung der Bogenlage in Bezug auf den Verarbeitungstakt und die Seitenausrichtung jedes einzelnen Druckbogens B verwendet.

Auf oder unter dem Zuführtisch 2 ist demzufolge in einer Ausführungsform ein Messsystem mit einigen Bogenlagesensoren 20 angeordnet, welches die Ist-Lage einer Vorder- und/oder Seitenkante des Druckbogens B auf dem Zuführtisch 2 feststellt. In einer Steuerung 24 wird hiermit ein Soll-Ist-Vergleich vorgenommen. Mittels Seitenzieheinrichtung und/oder Vorderkantenausrichtung kann der Druckbogen B dann gesteuert in eine Soll-Lage zur Übernahme durch die Greifer 9 an bzw. in Verbindung mit den Greifersystemen 8 ausrichtet werden.

In bevorzugter Ausbildung gem. **Fig.** 1 ist der Zuführtisch 2 horizontal angeordnet, so dass der vom Saugkopf 13 auf dem Bogenstapel 14 im Bogenanleger 1 vereinzelte bogenförmige Druckbogen B im Bereich des Zuführtisches 2 in der Übernahmestrecke Ü erfasst werden kann. Dies erfolgt in einer durchgängig weitgehend horizontalen Förderebene durch die Sauger 13.1 des Saugkopfes 13 die den vereinzelten Druckbogen B in die im Bereich des Zuführtisches 2 nach unten geöffneten Greifer 9 am Greifersystem 8 einführen. Die Zuordnung zu den Greifersystemen 8 erfolgt über in Verbindung mit den Greifern 9 in den Greifersystemen 8 angeordneten und hier nicht gezeigte Vorderkantenanschläge, gegen die die Druckbogen B durch die Schubbewegung des Saugkopfes 13 angelegt werden bevor die Greifer 9 geschlossen werden dürfen.

Die Anlagetrommel 3.1 ist dabei innerhalb der Anlegeeinheit 19 oberhalb des Zuführtisches 2 derart angeordnet, dass die horizontale Förderebene des Zuführtisches 2 tangential zum entsprechenden Greifersystem 9, das über die Anlagetrommel 3.1 einläuft, verläuft. Die Anlagetrommeln 3.1 und 3.2 können, bezogen auf den einfachgroßen Formzylinder 6, entweder einfach- oder doppeltgroß ausgebildet sein. Dies kann abhängig von den Bauraumbedürfnissen und den Ansprüchen an zu verarbeitende Materialien ausgewählt werden.

Wenigstens die untere Anlagetrommel 3.2 kann als doppelt große Trommel zur gleichzeitigen Aufnahme von zwei Greifersystemen 8 ausgebildet sein. Sie hat dann einen für die Führung von steiferen Bedruckstoffmaterialien günstigen größeren Durchmesser, so dass die zu transportierenden Druckbogen B nicht so stark gebogen und damit leichter an den Gegendruckzylinder 5 des ersten Druckwerkes D1 übergeben werden können.

Die obere Anlagetrommel 3.1 weist dieses Problem nicht auf, da die Druckbogen B dort immer erst nach Ablauf der Greifersysteme 8 von der Anlagetrommel 3.1 in den Greifern 9 der Greifersysteme 8 aufgenommen werden.

In einer Weiterbildung ist der unteren Anlagetrommel 3.2 und der Bogenführungseinrichtung 21 ein Messsystem mit wenigstens je einem Bogenlagesensor 20, zur Lageerfassung (Istwert) der an Greifersystemen 8 von der oberen Anlagetrommel 3.1 aus über der Bogenführungseinrichtung 21 und an der unteren Anlagetrommel 3.2 geführten Druckbogen B benachbart zugeordnet. Die Lageerfassung kann sich auf Seitenkanten und die Vorderkante des Druckbogens B beziehen. Die Bogenlagesensoren 20 sind mit einer Auswerteeinheit für den Soll-Ist-Vergleich sowie einer Steuerung schaltungstechnisch gekoppelt, derart, dass die Greifersysteme 8 in einer Ausbildung quer zur Förderrichtung R seitlich bewegbar ist.

In einer weiteren Ausbildung ist die Funktionsverbindung von Bogenlagesensoren 20, Auswerteeinheit und Steuerung derart, dass eine seitliche Bewegung des Greifersystems 8 realisierbar und/oder bei einer Schräglage des Druckbogens B zur Förderrichtung R dessen Lageversatz erkennbar und der Druckbogen B durch das in oder entgegen der Förderrichtung R schräg verstellbare Greifersystem 8 in Sollposition ausrichtbar ist.

Die dem Zuführtisch 2 und/oder der Bogenführungseinrichtung 21 und/oder den Anlagetrommel 3.1 und 3.2 zugeordneten Bogenlagesensoren 20 sind gemeinsam oder einzeln einsetzbar.

Die Anlagetrommel 3.2 ist im Ausführungsbeispiel nach **Fig.** 1 unmittelbar dem Gegendruckzylinder 5 des ersten Druckwerks D1 vorgeordnet. Jedes in Förderrichtung R nachgeordnete Druckwerk D2 oder jede andere Verarbeitungseinheit ist dann durch je eine doppeltgroße Transfertrommel 4 und je einen doppeltgroßen Gegendruckzylinder 5 gebildet.

Die Wirkungsweise der Anlegeeinheit 19 ist wie folgt:
Im Bogenanleger 1 wird ein bogenförmiger Druckbogen B mittels des Saugkopfes 14 von der Oberseite des Bogenstapels 13 im Maschinentakt vereinzelt und kontinuierlich in Förderrichtung R auf Maschinengeschwindigkeit beschleunigt. In der Vorwärtsbewegung wird der Bogen dem Zuführtisch 2 zugeleitet und hierbei vorzugsweise schon hinsichtlich seiner Lage und auf Doppelbogen oder Bogenbeschädigungen hin untersucht.

Beim Einlaufen des Bogens auf dem Zuführtisch 2 kann nach bevorzugter messtechnischer Erfassung des Istwertes und eines Soll-Ist-Vergleichs eine Ausrichtung des bogenförmigen Druckbogens B nach einer Seitenkante erfolgen.

Direkt anschließend oder in Bewegungsüberlagerung erfolgt der Transport in Förderrichtung R gegen Vordermarken an dem mit geöffneten Greifern 9 vorauslaufenden über Kopf geführten Greifersystem 9. Die Greifer 9 erfassen dann den Druckbogen B, wenn die Vordermarken an der Bogenvorderkante anliegen, und die Greiferfinger 9 wirken, während die Bogenkante an den Vordermarken anliegt, gleichzeitig als so genannte Deckmarken bis der Druckbogen B im Greiferschluss am Greifersystem 8 fixiert ist. Dieser Vorgang mit der Erfassung der Lage der Vorderkante des Druckbogens B erfolgt bei einer Synchronbewegung zwischen Druckbogen B und Greifersystem 8 parallel zueinander an dem Zuführtisch 2 im Bereich der Übernahmestrecke Ü.

Das von der rotierenden Anlagetrommel 3.1 abgelaufene Greifersystem 8 wird am Fördersystem 11 in Führungsschienen 12 weiterbewegt und zieht den im Greiferschluss fixierten bogenförmigen Druckbogen B vom Zuführtisch 2 ab und transportiert diesen, während die Anlagetrommel 3.1 ständig mit Maschinengeschwindigkeit bewegt wird, in Förderrichtung R über die Bogenführungseinrichtung 21. Die Bogenführungseinrichtung 21 kann als einfache glatte oder konturierte Leitfläche ausgebildet sein, über die der Druckbogen B geschleppt wird. Die Bogenführungseinrichtung 21 kann auch als pneumatisch beaufschlagte Leitfläche ausgebildet sein, über die der Druckbogen B unter Einfluss von Druckluft schwebend oder unter Einfluss von Saugluft bremsend und gestrafft geschleppt wird.

Im Bereich der Bogenführungseinrichtung 21 kann eine weitere oder erstmalige messtechnische Erfassung der Druckbogen B mit Auswertung der Lage und entsprechender Korrektur auf der Anlagetrommel 3 erfolgen. Anschließend wird der Druckbogen B von der Anlagetrommel 3.2 im Übergabebereich an den zum ersten Druckwerk D1 zählenden Gegendruckzylinder 5 übergeben. Von dem Gegendruckzylinder 5 des ersten Druckwerks D1 wird der Druckbogen B dann nach erstem Bedrucken der Transfertrommel 4 des zweiten Druckwerks D2 und in bekannter Weise an den nachfolgenden Gegendruckzylinder 5 übergeben.

Wenn die Anlagetrommel 3.2 als doppeltgroße Trommel ausgeführt ist, kann ihr Trommelkörper von einer Auslegertrommel am Ende der Bogenoffsetdruckmaschine übernommen werden. Am ersten Druckwerk D1 ist schon eine entsprechende Lagerposition für die standardmäßige Anbringung einer Transfertrommel 4 vorgesehen, in die die Auslegertrommel einsetzbar ist. Die Auslegertrommel ist zudem auch für die Aufnahme von endlosen Kettenfördersystemen vorgesehen.

In **Fig.** 2 ist die Anlegeeinheit 19 in einer Draufsicht dargestellt. An den Bogenanleger 1 mit Bogenstapel 14 und Saugkopf 13 schließt sich die obere Anlagetrommel 3.1 an. Am Saugkopf 13 ist eine Pfeildarstellung (siehe auch **Fig.** 1) zur Darstellung der Bewegungen bei der Bogenvereinzelung gezeigt. Die Anlagetrommel 3.1 überdeckt hier den Zuführtisch 2 weitgehend, so dass dieser wie in **Fig.** 1 in strichliierter Darstellung unterlegt ist.

Oberhalb der oberen Anlagetrommel 3.1 und der unteren Anlagetrommel 3.2 sind Greifersysteme 8.1 und 8.3 dargestellt, die sich leer laufend gegen die Förderrichtung R auf dem Rückweg zum Bogenanleger 1 befindet.

Ausgehend von der oberen Anlagetrommel 3.1 ist in Förderrichtung R ein weiteres Greifersystem 8.2 gezeigt, das nunmehr einen Druckbogen B hält und diesen in Förderrichtung R zur Anlagetrommel 3.2 transportiert.

In diesem Zusammenhang sind quer zu dem Greifersystem 8 zwei bogenförmige Pfeile und parallel zu seiner Ausdehnung ein längserstreckter Pfeil dargestellt.

Diese Pfeile deuten an, dass der Druckbogen B mittels des Greifersystems 8.2 sowohl quer zur Förderrichtung R, also in Bezug auf seine Seitenkanten, als auch in Bezug auf eine Verschwenkung seiner Vorderkante zur Förderrichtung ausgerichtet werden kann. Die Bogenausrichtung kann während des Bogentransports zwischen der Anlagetrommel 3.1 zur Anlagetrommel 3.2, im Verlauf der Bogenübernahme auf die Anlagetrommel 3.1 oder im Verlauf der Bogenübergabe von der Anlagetrommel 3.2 auf den Gegendruckzylinder 5 erfolgen.

In **Fig.** 3 und 4 sind Möglichkeiten zur Bogenausrichtung in Verbindung mit Greifersystemen 8 dargestellt. Die Greifersysteme 8 sind hier Führungsschienen 12 zugeordnet (siehe auch **Fig.** 2) gezeigt, wobei die Greifersysteme 8 an Förderketten 23 mittels Führungsrollen 10 in den Führungsschienen 12 bewegt werden.

In **Fig.** 3 ist eine Ausrichtelement 15 dargestellt, das von einem trommelfesten und axial zu einem an einer oberen oder unteren Anlagetrommel 3.1, 3.2 positionierbaren Haltepunkt beim Einlaufen des Greifersystems 8 in eine dort angebrachte Ausrichtöffnung 16 eingreift. Dabei wird das Greifersystem 8 zwischen den Führungsrollen 10 und den Führungsflächen in der Führungsöffnung 16 in einer vorgewählten Seitenpositionierung geführt, bevor und während ein Druckbogen B am von den Greifern 9 am Greifersystem 8 aufgenommen und fixiert oder in fixierter Lage an ein den Gegendruckzylinder 5 übergeben wird. Damit kann der Druckbogen B an Anlagetrommeln 3.1 oder 3.2 axial, d. h. in Richtung auf die Bogenseitenkanten quer zur Förderrichtung R ausgerichtet werden.

Zusätzlich zur axialen Ausrichtung kann nach **Fig.** 4 mittels zwei Fanggabeln 17, die mit in dem Greifersystem angebrachten Ausrichtbolzen 18 zusammenwirken, eine umfangs- oder schräglagenbezogene Ausrichtung des Druckbogens B in Richtung von des Bogenvorderkante erfolgen. Hierbei greifen die Fanggabeln 17 von trommelfesten und umfangsbezogen zu einer Anlagetrommel 3.1 oder 3.2 verstellbaren Haltepunkten in die Führungsbolzen 18 an den Greifersystemen 8 ein. Damit wird das Greifersystem in Förderrichtung R positioniert, so dass der in den Greifern gehaltene Druckbogen B ebenfalls positioniert wird.

Abhängig von Messungen der Bogenlage über die Bogenlagesensoren 20 kann die Positionierung des Ausrichtelements 15 und der Fanggabeln 17 während des Bogenlaufs zur Sicherstellung einer exakten Bogenübergabe für die bestmögliche Produktionsgenauigkeit erfolgen.

In **Fig.** 5 ist in einer Darstellung gemäß **Fig.** 2 eine erfindungsgemäße Variante mit je einem Einzelantriebsmotor 30, 31, die jeweils auf eine der Förderketten 23 zugreifen und diese damit unabhängig voneinander antreiben. Damit können die an den Förderketten 23 angelenkten Greifersysteme 8 in ihrer Ausrichtung hinsichtlich der Lage der Aufhängungspunkte an den Förderketten 23 relativ zueinander eingestellt werden. Weiterhin können auch an der Übergabeposition bei der unteren Anlagetrommel 3.2 die Positionen relativ zu dem Gegendruckzylinder 5 eingestellt werden. Die obere Ubergabeposition nach der oberen Anlagetrommel 3.1 in der Übernahmestrecke Ü ist ebenfalls steuerbar. Zusätzlich kann der Saugkopf 13 selbst mittels eines Eigenantriebes 26 auf eine Übergabeposition nach der oberen Anlagetrommel 3.1 eingestellt werden.

So ist also eine Korrektur von Schrägbogen, sowie von Früh- und Spätbogen innerhalb der Ausrichtstrecke A ohne weiteres möglich ohne dass eine Unterbrechung des Maschinenlaufes notwendig wäre.

In **Fig.** 6 sind in einer Darstellung gemäß **Fig.** 3 und 4 in Kombination zwei weitere Lösungsansätze dargestellt.

Im Bereich der Umlenkung der Führungsbahn 12 für die Greifersysteme 8 ist eine Ausnehmung 32 in den Führungsbahnen 12 vorgesehen. Im Bereich der Ausnehmung 32 ist an der Innenseite der Förderketten 22, 23 je eine diese stützende Spannrolle 33 vorgesehen. Die Spannrollen 33 werden in Richtung einer Stellbewegung S gegen die Förderketten 22, 23 bewegt. Dabei wird durch eine Bewegung in Richtung der Außenseite der Umlenkung eine Verkürzung der Förderketten 22, 23 mit einem Zurückziehen der entsprechenden Seite der Greifersysteme 8 bewirkt. Das Zurückziehen der Spannrolle 33 bewirkt eine Freigabe der Förderketten 22, 23 und einen Vorschub der Greifersysteme 8.

Am Ende des Fördersystems 11 im Bereich der Umlenkung der Förderketten 22, 23 ist eine der Anlagetrommeln 3.1, 3.2 vorgesehen. Diese ist in **Fig.** 6 lediglich anhand zweier ggf. als Kettenräder ausgebildeter oder Kettenrädern der Trommel zugeordneten Führungsscheiben 34 dargestellt. Die Führungsscheiben 34 sind also Teil der Anlagetrommel 3.1 oder 3.2 und tragen am äußeren Umfang Fanggabeln (siehe **Fig.** 4). Die Führungsscheiben 34 sind auf einer Welle 35 der Anlagetrommel 3.1 oder 3.2 verstellbar gelagert, so dass die Fanggabeln 17 in Umfangsrichtung zur Anlagetrommel 3.1 oder 3.2 gemeinsam oder auch zueinander verstellt werden können.

Mit den gezeigten Mitteln ist auf Basis der beiden Lösungen aus **Fig.** 6 wiederum eine Verlagerung und Einstellung der Bewegung der Greifersysteme 8 in Laufrichtung oder auch im Sinne einer Schrägstellung mit entsprechender Korrektur der Bogenbewegung möglich.

In **Fig. 7** ist zur Beschreibung einer ersten unabhängig betreibbaren Antriebskonfiguration einer Darstellung entsprechend **Fig.** 1 gewählt. Hier erfolgt der Antrieb des Fördersystems 11 in der Anlegeeinheit 19 über wenigstens einen eigenständig betriebenen ersten Antriebsmotor 25 an der Achse der unteren Anlagetrommel 3.2 in Synchronisation der Bewegung der Druckbogen B zur Bewegung der Bogenoffsetdruckmaschine.

Die Bogenvereinzelung erfolgt über einen eigenständig betriebenen zweiten Antriebsmotor 26 in Verbindung mit dem Saugkopf 13 im Bogenanleger 1.

Damit werden die Förderketten 23 und die Kettenräder der oberen Anlagetrommel 3.1 von dem ersten Antriebsmotor 25 über die Kettenräder der unteren Anlagetrommel 3.2 in Transportbewegung versetzt. Wenn beide Kettenräder der unteren Anlagetrommel 3.2 mit einer starren Achse gekoppelt sind, kann durch die Antriebsbewegung des ersten Antriebsmotors 25 die Lage der Vorderkante der Druckbogen B über die angetriebenen Greifersysteme 8 relativ zur Bewegung der Bogenoffsetdruckmaschine eingestellt werden. Damit kann auf einfache Weise eine passgenaue Bogenübergabe von den Greifersystemen 8 an der Anlagetrommel 3.2 an den Gegendruckzylinder 5 in Relation zum Maschinentakt der Bogenoffsetdruckmaschine erfolgen.

Wenn jedes der Kettenräder der unteren Anlagetrommel 3.2 mit einem eigenen ersten Antriebsmotor 25 versehen ist, kann mittels einer unabhängig angesteuerten Antriebsbewegung der Druckbogen B über die Greifersysteme 8 sowohl hinsichtlich der Lage der Bogenvorderkante in Transportrichtung als auch hinsichtlich einer eventuellen Schräglage der Bogenvorderkante ausgerichtet werden.

Die Signale zur Ansteuerung der ersten und zweiten Antriebsmotoren 25, 26 hinsichtlich der Bogenlage werden von Bogenlagesensoren 20 im Bereich des Zuführtisches 2 und der Bogenführungseinrichtung 21 in der Bogenbewegung an den Greifersystemen 8 gewonnen und über Datenleitungen 27 einer Steuerung 24 zugeleitet. In der Steuerung 24 werden die Positionsdaten der Druckbogen B dann zusammen mit auf den Maschinentakt bezogenen Signalen verarbeitet, die der Steuerung 24 über eine Maschinendatenleitung 29 von einer Maschinensteuerung der Bogenoffsetdruckmaschine zugeführt werden. Dabei wird ein Soll-Ist-Vergleich vorgenommen, der die Messwerte mit aus der Maschinensteuerung vorgegebenen Positionsdaten einer erwarteten Bogenlage verglichen werden. Daraus erhaltene Abweichungen werden zu Steuersignalen verarbeitet, die über Steuerleitungen 28 an die ersten und zweiten Antriebsmotoren 25, 26 geleitet werden, um über deren Antriebsbewegung die Bogenförderung zur Korrektur von Fehllagen der Druckbogen B anzusteuern.

Vorteilhafte Ausprägungen im Zusammenhang mit der beschriebenen Erfindung sind in Zusammenfassung noch einmal wie folgt zu benennen:
1. Durch Parallelführung der Greifersysteme 8 mit dem Zuführtisch 2 werden die vom Saugkopf 13 angeschobenen Druckbogen B ähnlich einem Anlagebereich mit einem herkömmlichen Anlageblech an einem Bogenanleger 1.
2. Bei Sperrung der Bogenanlage verbleiben Druckbogen B im Bogenanleger 1. Das vermeidet Makulatur an Druckbogen B, die von einem Bändertisch vor einem Neustart entnommen werden müssten.
3. Die Ausrichtung des Druckbogens B kann während des Transportes des Druckbogens B vom Bogenanleger 1 zum ersten Druckwerk D1 erfolgen.
4. Axial und damit quer zur Papierlaufrichtung kann der Seitenpasser auf einfache und vorteilhafte Weise durch Verschieben eines Greifersystems 8 während des Transports eingestellt werden, wobei der Druckbogen B während der Verschiebung über die gesamte Länge gehalten wird.
5. Die Ausrichtung hinsichtlich Schrägbogen und der Lage der Bogenvorderkante in Bogenförderrichtung R wird auf einfache Weise inline über die Vorwärtsbewegung der Greifersysteme 8 gesteuert.
6. Eine Sensorik (Bogenlagesensoren 20) mit einem oder mehreren Regelkreisen ermöglicht Früh-, Spät-, Doppel- und Schrägbogen ggf. schon auf dem Zuführtisch 2 (Anlageblech) zu erkennen und festzuhalten, wenn eine Fehllage nicht ausregelbar sein sollte. So gelangen Druckbogen B mit Fehllagen nicht als Fehlerquelle in den Transport zur Druckmaschine.
7. Bei Verwendung eines oder mehrere Einzelantriebe am Bogenanleger 1 und/oder am Saugkopf 13 und/oder am Fördersystem 11 und/oder an der Anlegeeinheit 19 wird eine Inline-Ausrichtung der Früh-/Spätbogen ermöglicht und eine spezielle Ausrichteinrichtung für die Greifersysteme 8 in Bogenförderrichtung R kann demgemäß entfallen.
8. Durch das Konzept der Bogenzuführung mittels Greifersystemen 8 und einem Fördersystem 11 mit Förderketten 23 auf Führungsschienen 12 in der Bogenanlage kann durch Gestaltung der Förderwege eine Sockelkonfiguration zur Höhenanpassung der Druckwerke D1, D2 bei Hochstapelmaschinen entfallen.
9. In der Konfiguration können ein erstes Druckwerk D1 und ein Folgedruckwerk D2 gleich aufgebaut sein, wenn als untere Anlagetrommel 3.2 (Zuführtrommel) eine Bogentransporttrommel in Form einer Auslegertrommel verwendet wird.
10. Die Bogenführung wird speziell bei Kartonmaterial deutlich verbessert, da Beschädigungen wie Kratzer o. ä. durch die einfache Bogenführung entfallen.
11. Ein Bändertisch, auch als Saugbändertisch, mit Saugluftversorgung Saugbändern und Bänderwalzen entfällt.
12. Eine derartig Bogenanlage weniger anfällig gegen Stopper und erlaubt eine einfachere Bedienung. Sie verspricht daher minimale Bedienereingriffe, woraus wiederum die Entstehung von weniger Makulatur folgt.

### Bezugszeichenliste

- 1: Anleger
- 2: Zuführtisch
- 3.1: obere Anlagetrommel
- 3.2: untere Anlagetrommel
- 4: Transfertrommel
- 5: Gegendruckzylinder
- 6: Formzylinder
- 7: Drucktuchzylinder
- 8: Greifersystem
- 9: Greifer
- 10: Führungsrollen
- 11: Fördersystem
- 12: Führungsschienen
- 13: Saugkopf
- 14: Anlegerstapel
- 19: Anlegeeinheit
- 20: Bogenlagesensor
- 20.1: Bogenlagesensor
- 21: Bogenführungseinrichtung
- 22: Greifer / Greiferreihe
- 23: Förderkette
- 23.1: Förderkette
- 23.2: Förderkette
- 24: Steuerung
- 25: Antriebsmotor
- 26: Antriebsmotor
- 27: Datenleitung
- 28: Steuerleitung / Saugkopf, Antriebsmotor
- 29: Steuerleitung / Maschinensteuerung
- 30: Antriebsmotor
- 31: Antriebsmotor
- 32: Ausnehmung
- 33: Spannrolle
- 34: Trommelscheibe / Kettenrad
- 35: Trommelachse

- D1: Druckwerk
- D2: Druckwerk
- R: Förderrichtung
- A: Ausrichtstrecke
- Ü: Übernahmestrecke
- B: Druckbogen
- S: Stellbewegung

## Patentansprüche

1. Anlegeeinheit für eine Bogenrotationsdruckmaschine mit einem oder mehreren Druckwerken (D1, D2) und/oder Lackmodulen, die mit einem Unterbau aus jeweils doppelt großen Transfertrommeln (4) und Gegendruckzylindern (5) versehen sind,
wobei die Anlegeeinheit mit einem Bogenanleger (1), einer Fördereinheit und einem Zuführtisch (2) versehen ist, wobei die Anlegeeinheit eine bezogen auf einen einfachgroßen Drucktuch- (7) oder Formzylinder (6) einfach- oder doppeltgroße untere Anlagetrommel (3.2) aufweist, die einer bogenführenden Trommel eines ersten Druckwerkes (D1) der Bogenrotationsdruckmaschine zugeordnet ist, **dadurch gekennzeichnet,**
**dass** die Fördereinheit als ein die untere Anlagetrommel (3.2) mit einer oberen Anlagetrommel (3.1) verbindendes endloses Fördersystem (11) ausgebildet ist, wobei die obere Anlagetrommel (3.1) dem Bogenanleger (1) zugeordnet ist und dass Mittel zur relativ zu der oberen Anlagetrommel (3.1) und/oder zu der unteren Anlagetrommel (3.2) umfangsbezogenen Verstellung des endlosen
Fördersystems (11) vorgesehen sind und
**dass** das Fördersystem (11) als endloser Kettenförderer mit mehreren Greifersystemen (8) ausgebildet ist, wobei die Greifersysteme (8) sich zwischen zwei in parallel zueinander verlaufenden Führungsschienen (12) laufenden Förderketten (23, 23.1, 23.2) erstrecken und die Führungsschienen (12) eine geschlossene Führungsbahn unter Einschluss der unteren Anlagetrommel (3.2) und der oberen Anlagetrommel (3.1) bilden und dass im Bereich des in Förderrichtung (R) verlaufenden Teils des Fördersystems (11) Mittel zur Verlagerung der Greifersysteme (8) an den Förderketten (23, 23.1, 23.2) in oder entgegen der Förderrichtung (R) vorgesehen sind.

2. Anlegeeinheit nach Anspruch 1, **dadurch gekennzeichnet,**
**dass** die obere Anlagetrommel (3.1) einem Zuführtisch (2) zugeordnet ist und dass der Zuführtisch (2) dem Bogenanleger (1) zugeordnet ist, wobei die Bogenübernahme an der oberen Anlagetrommel (3.1) auf unterschiedliche Positionen der Druckbogen (B) in deren Förderrichtung (R) einstellbar ist.

3. Anlegeeinheit nach Anspruch 1 oder 2, **dadurch gekennzeichnet,**
**dass** die untere Anlagetrommel (3.2) einem Gegendruckzylinder (5) des ersten Druckwerks (D1) der Bogenrotationsdruckmaschine zugeordnet ist und dass die Bogenübergabe von der unteren Anlagetrommel (3.2) auf den Gegendruckzylinder (5) auf unterschiedliche Positionen der Druckbogen (B) in deren Förderrichtung (R) einstellbar ist.

4. Anlegeeinheit nach einem oder mehreren der Ansprüche 1 bis 3, **dadurch gekennzeichnet, dass** in Verbindung mit der oberen Anlagetrommel (3.1) und/oder der unteren Anlagetrommel (3.2) Einrichtungen zur verstellbaren Aufnahme von in die Greifersysteme (8) eingreifenden Fanggabeln (17) vorgesehen sind.

5. Anlegeeinheit nach einem oder mehreren der Ansprüche 1 bis 4,
**dadurch gekennzeichnet,**
**dass** im Bereich der oberen Anlagetrommel (3.1) und/oder der unteren Anlagetrommel (3.2) Einrichtungen zur verstellbaren Querverlagerung der Förderketten (23, 23.1, 23.2) aus der stetig verlaufenden Führungsbahn innerhalb der Führungsschienen (12) vorgesehen sind.

6. Anlegeeinheit nach einem oder mehreren der Ansprüche 1 bis 5,
**dadurch gekennzeichnet,**
**dass** vorzugsweise in dem Bereich des Fördersystems (11), der von der oberen Anlagetrommel (3.1) zu der unteren Anlagetrommel (3.2) führt, Einrichtungen zum jeweils eigenständigen Antrieb jeder der Förderketten (23, 23.1, 23.2) mit den damit verbundenen Greifersystemen (8) innerhalb deren jeweiliger Führungsschienen (12) vorgesehen sind, wobei die Förderketten (23, 23.1, 23.2) synchron und gemeinsam gegenüber kooperierenden Einrichtungen vor- oder nacheilend oder asynchron mit kurzeitiger Vor- oder Nacheilung jeweils einer der Förderketten (23, 23.1, 23.2) gegenüber der anderen antreibbar sind.

7. Anlegeeinheit nach einem oder mehreren der Ansprüche 1 bis 6,
**dadurch gekennzeichnet, dass** zur Lageerfassung der der Bogenrotationsdruckmaschine zuzuführenden Druckbogen (B) der oberen Anlagetrommel (3.1) und/oder der unteren Anlagetrommel (3.2) und/oder dem Fördersystem (11) ein oder mehrere Messsysteme mit Bogenlagesensoren (20, 20.1) benachbart zugeordnet ist, welche mit einer Auswerteeinheit und einer Steuerung (24) gekoppelt sind, wobei die Steuerung (24) mit einer auf das Fördersystem (11) wirkenden Betätigungseinrichtung zur Lagekorrektur von Greifersystemen (8) in Funktionsverbindung steht.

8. Anlegeeinheit nach Anspruch 7,
**dadurch gekennzeichnet,**
**dass** das Fördersystem (11) und/oder ein Saugkopf (13) des Bogenanlegers (1) mit je einem eigenständigen motorischen Antrieb (25; 26; 30, 31) versehen sind, und dass die motorischen Antriebe (25; 26; 30, 31) mittels der Steuerung (24) so mit der Maschinensteuerung der Bogenrotationsdruckmaschine gekoppelt sind, dass die von dem Fördersystem (11) transportierten Druckbogen (B) in ihrer Lage in Förderrichtung (R) in Bezug auf den Maschinentakt der Bogenrotationsdruckmaschine passgenau zur Drehbewegung der Bogenrotationsdruckmaschine ausrichtbar sind.

9. Anlegeeinheit nach einem oder mehreren der Ansprüche 7 bis 8,
**dadurch gekennzeichnet,**
**dass** die obere Anlagetrommel (3.1) und/oder die untere Anlagetrommel (3.2) mit einem oder zwei eigenständigen motorischen Antrieben (25) versehen sind, und dass der/die motorischen Antriebe (25) mittels der Steuerung (24) mit der Maschinensteuerung der Bogenrotationsdruckmaschine gekoppelt sind.

10. Anlegeeinheit nach einem oder mehreren der Ansprüche 7 bis 8,
**dadurch gekennzeichnet,**
**dass** eine oder beide Förderketten (23, 23.1, 23.2) des Fördersystems (11) mit je einem eigenständigen motorischen Antrieb (30, 31) versehen sind, und dass die motorischen Antriebe (30, 31) mittels der Steuerung (24) mit der Maschinensteuerung der Bogenrotationsdruckmaschine gekoppelt sind.

## Claims

1. A feeding unit for a sheet-fed rotary printing press comprising one or several printing units (D1, D2) and/or inking modules, which are provided with a substructure each consisting of double-size transfer drums (4) and impression cylinders (5),
wherein the feeding unit is provided with a sheet feeder (1), a conveying unit, and a feeding table (2), wherein with regard to a single-size blanket (7) or forme cylinder (6), the feeding unit has a single-size or double-size lower feeding drum (3.2), which is assigned to a sheet-guiding drum of a first printing unit (D1) of the sheet-fed rotary printing press,
**characterized in**
**that** the conveying unit is formed as an endless conveyor system (11) connecting the lower feeding drum (3.2) to an upper feeding drum (3.1), wherein the upper feeding drum (3.1) is assigned to the sheet feeder (1), and that means are provided for the circumferential adjustment of the endless conveyor system (11) relative to the upper feeding drum (3.1) and/or to the lower feeding drum (3.2), and
**that** the conveyor system (11) is formed as endless chain conveyor comprising several gripper systems (8), wherein the gripper systems (8) extend between two conveyor chains (23, 23.1, 23.2) running parallel to one another, and the guide rails (12) form a closed guide track including the lower feeding drum (3.2) and the upper feeding drum (3.1), and that means for displacing the gripper systems (8) are provided in the region of the part of the conveyor system (11) running in the conveying direction (R) at the conveyor chains (23, 23.1, 23.2) in or opposite the conveying direction (R).

2. The feeding unit according to claim 1, **characterized in**
**that** the upper feeding drum (3.1) is assigned to a feeding table (2), and that the feeding table (2) is assigned to a sheet feeder (1), wherein the sheet transfer at the upper feeding drum (3.1) can be set to different positions of the printed sheets (B) in the conveying direction (R) thereof.

3. The feeding unit according to claim 1 or 2, **characterized in**
**that** the lower feeding drum (3.2) is assigned to an impression cylinder (5) of the first printing unit (D1) of the sheet-fed rotary printing press, and that the sheet transfer from the lower feeding drum (3.2) to the impression cylinder (5) can be set to different positions of the printed sheets (B) in the conveying direction (R) thereof.

4. The feeding unit according to one or several of claims 1 to 3, **characterized in**
**that**, in combination with the upper feeding drum (3.1) and/or the lower feeding drum (3.2), mechanisms are provided for the adjustable accommodation of catch forks (17) engaging with the gripper systems (8).

5. The feeding unit according to one or several of claims 1 to 4,
**characterized in**
**that** in the region of the upper feeding drum (3.1) and/or of the lower feeding drum (3.2), mechanisms are provided for the adjustable transverse displacement of the conveyor chains (23, 23.1, 23.2) from the continuously running guide track within the guide rails (12).

6. The feeding unit according to one of several of claims 1 to 5,
**characterized in**
**that** preferably in the region of the conveyor system (11), which leads from the upper feeding drum (3.1) to the lower feeding drum (3.2), means are provided for the respective independent driving of each of the conveyor chains (23, 23.1, 23.2) with the gripper systems (8) connected thereto inside their respective guide rails (12), wherein the conveyor chains (23, 23.1, 23.2) can be driven synchronously and commonly with respect to cooperating means in a leading or trailing manner, or asynchronously with temporary leading or trailing of a respective one of the conveyor chains (23, 23.1, 23.2) with respect to the other conveyor chain.

7. The feeding unit according to one or several of claims 1 to 6,
**characterized in that** to detect the position of the printed sheets (B), which are to be fed to the sheet-fed rotary printing press, one or several measuring systems, which are coupled to an evaluation unit and to a controller (24), comprising sheet position sensors (20, 20.1) is assigned adjacently to the upper feeding drum (3.1) and/or to the lower feeding drum (3.2) and/or to the conveyor system (11), wherein the controller (24) is in functional connection with an actuator acting on the conveyor system (11) for the position correction of gripper systems (8).

8. The feeding unit according to claim 7,
**characterized in**
**that** the conveyor system (11) and/or a suction head (13) of the sheet feeder (1) are each provided with an independent motor drive (25; 26; 30, 31), and that the motor drives (25; 26; 30, 31) are coupled to the machine controller of the sheet-fed rotary printing press by means of the controller (24) in such a way that the printed sheets (B) transported by the conveyor system (11) can be aligned so that their position in the conveying direction (R) matches exactly the rotary motion of the sheet-fed rotary printing press with respect to the machine cycle of the sheet-fed rotary printing press.

9. The feeding unit according to one or several of claims 7 to 8,
**characterized in**
**that** the upper feeding drum (3.1) and/or the lower feeding drum (3.2) are provided with one or two independent motor drives (25), and that the motor drive/drives (25) are coupled to the machine controller of the sheet-fed rotary printing press by means of the controller (24).

10. The feeding unit according to one or several of claims 7 to 8,
**characterized in**
**that** one or both conveyor chains (23, 23.1, 23.2) of the conveyor system (11) are in each case provided with an independent motor drive (30, 31), and that the motor drives (30, 31) are coupled to the machine controller of the sheet-fed rotary printing press by means of the controller (24).

## Revendications

1. Unité de margeage pour machine rotative d'impression de feuilles comportant un ou plusieurs groupes d'impression (D1, D2) et/ou modules de vernissage qui sont pourvus respectivement d'un soubassement formé de grands tambours de transfert doubles (4) et de cylindres de contre-pression (5),
l'unité de margeage étant pourvue d'un margeur de feuilles (1), d'une unité de transport et d'une table d'acheminement (2), l'unité de margeage présentant un tambour de contact inférieur (3.2) de dimensions représentant une fois ou deux fois le cylindre porte-blanchet (7) ou le cylindre porte-cliché (6) et qui est associé à un tambour de guidage de feuilles d'un premier groupe d'impression (D1) de la machine rotative d'impression de feuilles,
**caractérisé en ce que** l'unité de transport se présente sous forme d'un système de transport (11) continu reliant le tambour de contact inférieur (3.2) à un tambour de contact supérieur (3.1), le tambour de contact supérieur (3.1) étant associé au margeur de feuilles (1), et **en ce qu'**il est prévu des moyens de réglage en fonction de la circonférence par rapport au tambour de contact supérieur (3.1) et/ou au tambour de contact inférieur (3.2) du système de transport continu (11) et
que le système de transport (11) se présente sous forme d'un convoyeur à chaînes continu doté de plusieurs systèmes de préhenseurs (8), les systèmes de préhenseurs (8) s'étendant entre deux chaînes de transport (23, 23.1, 23.2) passant dans des rails de guidage (12) s'étendant parallèlement les uns aux autres et les rails de guidage (12) constituant une piste de guidage fermée en incluant le tambour de contact inférieur (3.2) et le tambour de contact supérieur (3.1), et que, au niveau de la partie s'étendant dans le sens de transport (R) du système de transport (11), il est prévu des moyens de décalage des systèmes de préhenseurs (8) au niveau des chaînes de transport (23, 23.1, 23.2) dans le sens ou dans le sens inverse au sens de transport (R).

2. Unité de margeage selon la revendication 1, **caractérisée en ce que**
le tambour de contact supérieur (3.1) est associé à une table d'acheminement (2) et que la table d'acheminement (2) est associée au margeur de feuilles (1), le transfert des feuilles au niveau du tambour de contact supérieur (3.1) étant réglable à différentes positions des feuilles d'impression (B) dans leur sens de transport (R).

3. Unité de margeage selon la revendication 1 ou 2, **caractérisée en ce que**
le tambour de contact inférieur (3.2) est associé à un cylindre de contre-pression (5) du premier groupe d'impression (D1) de la machine rotative d'impression de feuilles et que le transfert des feuilles par le tambour de contact inférieur (3.2) vers le cylindre de contre pression (5) est réglable à différentes positions des feuilles d'impression (B) dans leur sens de transport (R).

4. Unité de margeage selon une ou plusieurs des revendications 1 à 3, **caractérisée en ce que**,
en liaison avec le tambour de contact supérieur (3.1) et/ou le tambour de contact inférieur (3.2), il est prévu des dispositifs de réception réglable de fourches (17) s'engrenant dans les systèmes de préhenseurs (8).

5. Unité de margeage selon une ou plusieurs des revendications 1 à 4, **caractérisée en ce que**,
au niveau du tambour de contact supérieur (3.1) et/ou du tambour de contact inférieur (3.2), il est prévu des dispositifs de décalage transversal réglable des chaînes de transport (23, 23.1, 23.2) hors de la piste de guidage s'étendant de manière continue à l'intérieur des rails de guidage (12).

6. Unité de margeage selon une ou plusieurs des revendications 1 à 5, **caractérisée en ce que**,
de préférence dans la zone du système de transport (11) qui va du tambour de contact supérieur (3.1) au tambour de contact inférieur (3.2), est prévu des dispositifs d'entraînement respectivement autonome de chacune des chaînes de transport (23, 23.1, 23.2) avec les systèmes de préhenseurs (8) qui leur sont connectés à l'intérieur de leur rails de guidage respectifs (12), les chaînes de transport (23, 23.1, 23.2) pouvant être entraînées de manière synchrone et en commun par rapport à des dispositifs coopérant précédents ou en retard ou de manière asynchrone avec une avance ou un retard de brève durée respectivement d'une des chaînes de transport (23, 23.1, 23.2) l'une par rapport à l'autre.

7. Unité de margeage selon une ou plusieurs des revendications 1 à 6, **caractérisée en ce que**, pour détecter la position des feuilles d'impression (B) à acheminer à la machine rotative d'impression de feuilles du tambour de contact supérieur (3.1) et/ou du tambour de contact inférieur (3.2) et/ou du système de transport (11), un ou plusieurs systèmes de mesure sont associés à des capteurs de position de feuilles (20, 20.1) voisins qui sont couplés à une unité d'exploitation et une unité de commande (24), la commande (24) étant en liaison fonctionnelle avec un dispositif d'actionnement agissant sur le système de transport (11) pour corriger la position des systèmes de préhenseurs (8) .

8. Unité de margeage selon la revendication 7, **caractérisée en ce que**
le système de transport (11) et/ou une tête d'aspiration (13) du margeur de feuilles (1) sont pourvus chacun d'une propulsion motorisée autonome (25 ; 26 ; 30, 31), et que les propulsions motorisées (25 ; 26 ; 30, 31) sont couplées à la commande de la machine rotative d'impression de feuilles de manière à ce que les feuilles d'impression (B) 32 par le système de transport (11), dans leur position dans le sens de transport (R), soient orientables précisément, en ce qui concerne la cadence de la machine rotative d'impression de feuilles, par rapport au mouvement de rotation de la machine rotative d'impression de feuilles.

9. Unité de margeage selon une ou plusieurs des revendications 7 à 8, **caractérisée en ce que**
le tambour de contact supérieur (3.1) et/ou le tambour de contact inférieur (3.2) sont pourvus d'une ou de deux propulsions motorisées autonomes (25), et que la ou les commandes motorisées (25) sont couplées au moyen de la commande (24) à la commande mécanique de la machine rotative d'impression de feuilles.

10. Unité de margeage selon une ou plusieurs des revendications 7 à 8, **caractérisée en ce qu'**
une ou deux chaînes de transport (23, 23.1, 23.2) du système de transport (11) sont pourvues chacune d'une propulsion motorisée autonome (30, 31), et que les commandes motorisées (30, 31) sont couplées au moyen de la commande (24) à la commande mécanique de la machine rotative d'impression de feuilles.
